# EUROPÄISCHE PATENTANMELDUNG

(11) **EP 0 553 752 A1**
(43) Veröffentlichungstag der Anmeldung: **04.08.1993**
(21) Anmeldenummer: 93101102.7
(22) Anmeldetag: 25.01.1993
(51) Int. Cl.: A47F 5/00

(54) **Regalaufleger**

(30) Priorität: 25.01.1992 DE 9200858 U
(71) Anmelder: Westrich, Andrea geb. Wagner, D-64658 Fürth (DE); Wieber, Trauttel Ingrid geb. Wäckerle, D-76227 Karlsruhe (DE)
(72) Erfinder: Westrich, Andrea geb. Wagner, D-64658 Fürth (DE); Wieber, Trauttel Ingrid geb. Wäckerle, D-76227 Karlsruhe (DE)
(74) Vertreter: Katscher, Helmut, Dipl.-Ing.

(57) **Zusammenfassung**

Ein Regalaufleger dient zur Aufnahme von Gegenständen in einem Verkaufsregal. An seiner Grundplatte (1), die aus mehreren Auflegersektionen besteht, sind in seitlichem Abstand zueinander senkrechte Trennstege (5) einsteckbar. Die Aulegersektionen sind jeweils längliche, sich senkrecht zur Vorderkante (2) des Regalauflegers erstreckende Plattenriegel (3), die an ihrer Oberseite (14) gelenkig und trennbar miteinander verbunden sind.

An ihrer Oberseite (14) sind die Plattenriegel (3) mit mindestens einem gemeinsamen, quer zu den Plattenriegeln (3) durchlaufenden flexiblen Streifen (4) versehen.

## Beschreibung

Die Erfindung betrifft einen Regalaufleger zur Aufnahme von Gegenständen in einem Verkaufsregal, mit einer auf einen Regalboden des Verkaufsregals auflegbaren, aus mehreren Auflegersektionen bestehenden Grundplatte, an der in seitlichem Abstand zueinander senkrechte Trennstege einsteckbar sind.

Derartige Regalaufleger dienen in Verkaufsregalen zur Aufnahme der zu verkaufenden Gegenstände, insbesondere Warenpackungen. Die Unterteilung des Regalauflegers durch Trennstege, die vorzugsweise verstellbar sind, wird in Anpassung an die Abmessungen der aufzunehmenden Gegenstände gewählt. In den meisten Fällen weisen solche Regalaufleger an ihrer Vorderkante mindestens eine als Informationsträger dienende Leiste und/oder eine Lichtleiste auf.

Die Abmessungen des Regalauflegers, nämlich die Tiefe und die Länge, sollen den Abmessungen der Regalböden entsprechen, in denen die Regalaufleger aufgenommen werden. Da die Abmessungen dieser Regalböden unterschiedlich sind, sollen die Regalaufleger anpaßbar sein. Hierzu sind bei einem bekannten Regalaufleger (DE-GM 87 07 372.2), der aus einer starren Platte besteht, Sollbruchkerben vorgesehen, durch die Teile der den Regalaufleger bildenden Grundplatte sowohl am Seitenrand als auch am hinteren Rand abgebrochen werden können, um einen Regalaufleger der gewünschten Abmessungen zu erreichen. Diese Ausführungsform setzt aber voraus, daß der Regalaufleger größer ist als alle vorkommenden Regalböden, damit noch eine Anpassung durch Abtrennen von Teilen der Grundplatte möglich ist. Außerdem ist die Längenanpassung nur in einem verhältnismäßig großen Rastermaß möglich. Die in jedem Fall zur Anpassung an die vorgegebenen Regalabmessungen notwendige Reduzierung der Länge und der Tiefe des Regalauflegers bedingt einen erheblichen Materialverlust, weil die jeweils abgetrennten Teile nicht weiterverwendet werden können. Um diese Schwierigkeit zu überwinden, sind andere Regalaufleger entwickelt worden, deren Grundplatte aus einzelnen Sektionen besteht, die in der erforderlichen Anzahl und Größe zusammengesteckt werden können, um die gewünschten Abmessungen zu erreichen. Dabei tritt zwar kein Materialverlust auf, weil die nicht verwendeten Sektionen anderweitig verwendet werden können; jedoch besteht der Regalaufleger aus zahlreichen Teilen, deren Zusammenfügung aufwendig und umständlich ist. Durch die Vielzahl der teilweise sperrigen Teile des Regalauflegers sind die Lagerhaltung und der Transport aufwendig und umständlich.

Aufgabe der Erfindung ist es daher, einen Regalaufleger der eingangs genannten Gattung so auszubilden, daß er in sehr einfacher Weise in einem fein geteilten Rastermaß an unterschiedliche Regalbreiten angepaßt werden kann, ohne daß hierbei ein Materialverlust eintritt. Vor allem sollen die Lagerhaltung und der Transport des Regalauflegers wesentlich vereinfacht werden.

Diese Aufgabe wird erfindungsgemäß dadurch gelöst, daß die Auflegersektionen jeweils längliche, sich senkrecht zur Vorderkante des Regalauflegers erstreckende Plattenriegel sind, die an ihrer Oberseite gelenkig und trennbar miteinander verbunden sind.

Diese gelenkige Verbindung der schmalen, länglichen Plattenriegel ermöglicht es, den gesamten Regalaufleger zusammenhängend aufzurollen und als Rolle zu transportieren. Erst an der Einsatzstelle wird der Regalaufleger aufgerollt und durch Auftrennen zwischen benachbarten Plattenriegel auf die jeweils erforderliche Länge verkürzt. Da die einzelnen Plattenriegel schmal sind, ist eine weitgehende Anpassung an die Breite des jeweiligen Regalbodens möglich. Die abgeschnittenen Plattenriegel können in einfacher Weise zur Herstellung neuer Regalaufleger verwendet werden, so daß letztlich kein Materialverlust eintritt. Vor allem werden aber auch die Lagerhaltung und der Transport der Regalaufleger wesentlich vereinfacht, weil nur zu Rollen aufgerollte Regalaufleger sowie die einheitlichen Trennstege bereitgehalten und transportiert werden müssen. Der Aufbau des Regalauflegers geschieht in sehr einfacher Weise dadurch, daß der Regalaufleger ausgerollt, auf die gewünschte Länge verkürzt und mit Trennstegen in der gewünschten Anzahl und Anordnung versehen wird.

Gemäß einer besonders bevorzugten Ausführungsform der Erfindung ist vorgesehen, daß die Plattenriegel an ihrer Oberseite mit mindestens einem gemeinsamen, quer zu den Plattenriegeln durchlaufenden flexiblen Streifen versehen sind. Dieser flexible Streifen, der beispielsweise mit der Oberseite der Plattenriegel verklebt ist und der vorzugsweise in zwei im Abstand zueinander verlaufenden flexiblen Streifen aufgeteilt sein kann, verbindet alle unter sich gleichen Plattenriegel zu einer zusammenrollbaren Einheit. Zugleich bildet der flexible Streifen die erforderliche gelenkige Verbindung benachbarter Plattenriegel. Schließlich stellt dieser flexible Streifen eine in sehr einfacher Weise durch einen Schnitt trennbare Verbindung dar, damit der vorbereitete Regalaufleger auf das erforderliche Maß verkürzt werden kann. Die durch die flexiblen Streifen miteinander verbundenen Plattenriegel stellen selbst verhältnismäßig kleine, einfache und deshalb mit geringem Aufwand in großen Stückzahlen herzustellende Bauteile dar. Da die gegenseitige Verbindung dieser Plattenriegel in sehr einfacher Weise geschieht, kann der Regalaufleger aus einer großen Anzahl von verhältnismäßig schmalen Plattenriegeln zusammengesetzt werden, ohne daß hierdurch sein Aufbau oder seine Montage erschwert würden.

Eine Anpassung des Regalauflegers an unterschiedliche Regaltiefen kann in einfacher Weise dadurch erfolgen, daß jeder Plattenriegel in seinem hinteren Bereich mindestens eine, vorzugsweise sogar mehrere querverlaufende Sollbruchlinien aufweist, an denen er in einfacher Weise verkürzt werden kann.

Wenn an der Vorderkante des Regalauflegers eine Lichtleiste vorgesehen werden soll, dann kann auch diese Lichtleiste in die erfindungsgemäße Aufteilung des Regalauflegers in einzelne Plattenriegel einbezogen werden. Hierzu ist in Weiterbildung des Erfindungsgedankens vorgesehen, daß an der Vorderkante jedes Plattenriegels ein Lichtleistenabschnitt angebracht ist, der jeweils mit den benachbarten Lichtleistenabschnitten durch einen an der Oberseite liegenden flexiblen elektrischen Leiter verbunden ist.

Dieser in einzelne Lichtleistenabschnitte entsprechend den zugeordneten Plattenriegeln aufgeteilte Lichtleiter kann zusammen mit den Plattenriegeln aufgerollt und auf die erforderliche Länge abgeschnitten werden. Hierzu ist vorgesehen, daß die Oberseite der Lichtleistenabschnitte in der Ebene der Oberseite der Plattenriegel liegt und daß jeder Lichtleistenabschnitt in seiner Höhe und in seiner Länge der Höhe und der Breite des zugeordneten Plattenriegelns entspricht.

Weitere vorteilhafte Ausgestaltungen des Erfindungsgedankens sind Gegenstand weiterer Unteransprüche.

Nachfolgend wird ein Ausführungsbeispiel der Erfindung näher erläutert, das in der Zeichnung dargestellt ist.
Es zeigt:
Fig. 1 in einer vereinfachten räumlichen Darstellungsweise einen Regalaufleger,
Fig. 2 einen vergrößerten Teilschnitt längs der Linie II-II in Fig. 1 und
Fig. 3 eine vergrößerte Draufsicht auf ein Lichtleistenelement an der Vorderkante eines der Plattenriegel.

Der in Fig. 1 vereinfacht dargestellte Regalaufleger dient zur Aufnahme von Gegenständen in einem Verkaufsregal. Er wird auf einen Regalboden des (nicht dargestellten) Verkaufsregals gelegt und soll sich in seinen Abmessungen möglichst weitgehend denen des Regalbodens anpassen.

Der Regalaufleger weist eine Grundplatte 1 auf, die aus vielen unmittelbar nebeneinander liegenden, länglichen, sich senkrecht zur Vorderkante 2 des Regalauflegers erstreckenden Plattenriegeln 3 besteht. Alle Plattenriegel 3 sind an ihrer Oberseite durch zwei flexible Streifen 4 gelenkig miteinander verbunden, die auf die Oberseiten der Plattenriegel 3 geklebt sind und sich parallel im Abstand zueinander und zu der Vorderkante 2 erstrecken. Die Verbindung der Plattenriegel 3 durch die aufgeklebten flexiblen Streifen 4 ermöglicht es, die Grundplatte 1 des Regalauflegers zu einer Rolle aufzurollen, wie in Fig. 2 anhand der gelenkigen Verbindung benachbarter Plattenriegel 3 angedeutet ist. Da die flexiblen Streifen 4 leicht mit einem Schnitt zu durchtrennen sind, kann die Grundplatte 1 jeweils zwischen benachbarten Plattenriegeln 3 an einer beliebigen Stelle abgeschnitten werden, um eine weitgehende Anpassung an die Abmessungen des jeweils aufnehmenden Regalbodens zu ermöglichen.

Anstelle der in der Zeichnung dargestellten Verbindung der Plattenriegel 3 durch die flexiblen Streifen 4 können auch Filmscharniere verwendet werden, die an der Oberseite der Plattenriegel 3 liegen und die ebenso einfach durchtrennt werden können.

Auf die Grundplatte 1 des dargestellten Regalauflegers werden in seitlichem Abstand zueinander senkrechte Trennstege 5 aufgesteckt, von denen in Fig. 1 der deutlicheren Darstellung halber nur ein Trennsteg 5 dargestellt ist. Der Trennsteg 5 weist zwei Verankerungsfüße 6 auf, mit denen er in bekannter Weise in zwei gemeinsame Verankerungsrillen 7, 8 eingesetzt ist, die parallel zur Vorderkante 2 durch alle Plattenriegel 3 hindurchlaufen.

Alle Plattenriegel 3 weisen in ihrem hinteren Bereich zwei querverlaufende Sollbruchlinien 9 auf, an denen die hinteren Abschnitte der Plattenriegel 3 abgetrennt werden können, wenn dies zur Anpassung an Regalböden geringerer Tiefe erwünscht ist. Auch die Trennstege 5 weisen an den Stellen, die den Sollbruchlinien 9 der Plattenriegel 3 entsprechen, senkrecht Sollbruchlinien 10 auf, die ebenfalls vorzugsweise als Kerben ausgeführt sind. Damit können auch die Trennstege 5 auf die jeweilige Regaltiefe verkürzt werden.

Im Bereich der Vorderkante 2 der Grundplatte 1 ist eine elektrisch beleuchtbare Lichtleiste 11 vorgesehen. Diese besteht aus mehreren nebeneinanderliegenden Lichtleistenabschnitten 12, die jeweils an der Vorderkante jedes Plattenriegels 3 lösbar angebracht sind. Die Lichtleistenabschnitte 12 sind in ihren Abmessungen insoweit an die Abmessungen der Plattenriegel 3 angepaßt, als jeder Lichtleistenabschnitt 12 in seiner Höhe und seiner Länge der Höhe und der Breite des zugeordneten Plattenriegels 3 entspricht. Außerdem liegt die Oberseite 13 jedes Lichtleistenabschnitts 12 in der Ebene der Oberseite 14 des zugeordneten Plattenriegels 3.

Jeder Lichtleiterabschnitt 12 besteht aus durchscheinendem Material und nimmt in (beim dargestellten Ausführungsbeispiel zwei) senkrechten Bohrungen 15 (Fig. 3) nahe seinem hinteren Rand jeweils eine elektrische Lampe 16 auf. An der Oberseite 13 der Lichtleistenabschnitte 12 sind die elektrischen Lampen 16 mit ihren elektrischen Anschlüssen mit zwei flexiblen elektrischen Leitern 17 verlötet, die an der Oberseite 13 der Lichtleiterabschnitte 12 entlanglaufen und sich über die gesamte Lichtleiste erstrecken.

Die flexiblen elektrischen Leiter 17 sind mit einem flexiblen Streifen 18 abgedeckt. Am Anfang des Regalauflegers (der in Fig. 1 links liegt) sind die elektrischen Leiter 17 mit elektrischen Leitungen 18 verbunden (in Fig. 1 mit strichpunktierten Linien schematisch angedeutet), die im ersten Plattenriegel 3 nach hinten zu einer schematisch angedeuteten Steckverbindung 19 verlaufen.

Nahe der Vorderkante der Plattenriegel 3 ist eine gemeinsame durchlaufende Quernut 20 vorgesehen, in die ein (nur in einem Abschnitt angedeuteter) senkrechter Streifen 21 eingesteckt werden kann, der eine Begrenzung für den jeweils vordersten Gegenstand und/oder einen Informationsträger bildet. Der jeweils vorderste Gegenstand kann stattdessen oder zusätzlich auch durch einen im Grundriß T-förmigen Quersteg 22 an den Vorderkanten der Trennstege 5 gehalten werden.

Fig. 3 zeigt in einem Querschnitt, daß jeder Plattenriegel 3 eine obere Bodenplatte 23 aufweist, die an ihrem einen Längsrand sowie vorzugsweise am hinteren und vorderen Ende mit einem nach unten ragenden Randflansch 24 versehen ist.

Da jeder einzelne Plattenriegel 3 mit dem zugehörigen Lichtleistenabschnitt 12 formschlüssig und lösbar verbunden ist, beispielsweise durch eine in Fig. 3 gezeigte Schwalbenschwanzverbindung 25 und da die gegenseitige Verbindung nur über flexible Streifen 4 bzw. 18 an den Oberseiten der Plattenriegel 3 und der Lichtleiterelemente 12 erfolgt, können die Lichtleiterelemente 12 schon vor dem Aufrollen an den Plattenriegeln 3 befestigt werden. Eine gesonderte Montage der Lichtleiste 11 entfällt dadurch. Beim Ablängen des Regalauflegers werden dann nicht nur die flexiblen Streifen 4, sondern auch die elektrischen Leiter 17 und der Streifen 18 durchtrennt, ohne daß hierdurch die elektrische Versorgung der Lampen 16 beeinträchtigt wird. Die lösbare Verbindung der einzelnen Lichtleistenabschnitte 12 mit dem jeweils zugeordneten Plattenriegel 3 ermöglicht es, nachträglich einzelne Lichtleistenabschnitte zu Reparaturzwecken auszutauschen. Steckverbindungen oder sonstige störanfällige Kontakte zwischen benachbarten Lichtleistenabschnitten entfallen.

## Patentansprüche

1. Regalaufleger zur Aufnahme von Gegenständen in einem Verkaufsregal, mit einer auf einen Regalboden des Verkaufsregals auflegbaren, aus mehreren Auflegersektionen bestehenden Grundplatte (1), an der in seitlichem Abstand zueinander senkrechte Trennstege (5) einsteckbar sind, dadurch gekennzeichnet, daß die Auflegersektionen jeweils längliche, sich senkrecht zur Vorderkante (2) des Regalauflegers erstreckende Plattenriegel (3) sind, die an ihrer Oberseite (14) gelenkig und trennbar miteinander verbunden sind.

2. Regalaufleger nach Anspruch 1, dadurch gekennzeichnet, daß die Plattenriegel (3) an ihrer Oberseite (14) mit mindestens einem gemeinsamen, quer zu den Plattenriegeln (3) durchlaufenden flexiblen Streifen (4) versehen sind.

3. Regalaufleger nach Anspruch 2, dadurch gekennzeichnet, daß der flexible Streifen (4) mit der Oberseite (14) der Plattenriegel (3) verklebt ist.

4. Regalaufleger nach Anspruch 2, dadurch gekennzeichnet, daß zwei flexible Streifen (4) im Abstand zueinander verlaufen.

5. Regalaufleger nach Anspruch 1, dadurch gekennzeichnet, daß benachbarte Plattenriegel (3) durch jeweils an ihrer Oberseite (14) liegende Filmscharniere miteinander verbunden sind.

6. Regalaufleger nach Anspruch 1, dadurch gekennzeichnet, daß an der Vorderkante jedes Plattenriegels (3) ein Lichtleistenabschnitt (12) angebracht ist, der jeweils mit den benachbarten Lichtleistenabschnitten (12) durch einen an der Oberseite (13) liegenden flexiblen elektrischen Leiter (17) verbunden ist.

7. Regalaufleger nach Anspruch 6, dadurch gekennzeichnet, daß die Oberseite (13) der Lichtleistenabschnitte (12) in der Ebene der Oberseite (14) der Plattenriegel (3) liegt und daß jeder Lichtleistenabschnitt (12) in seiner Höhe und seiner Länge der Höhe und der Breite des zugeordneten Plattenriegels (3) entspricht.

8. Regalaufleger nach Anspruch 6 oder 7, dadurch gekennzeichnet, daß jeder Lichtleistenabschnitt (12) mit dem zugeordneten Plattenriegel (3) lösbar verbunden ist.

9. Regalaufleger nach Anspruch 6, dadurch gekennzeichnet, daß jeder Lichtleistenabschnitt (12) aus durchscheinendem Material besteht und daß elektrische Lampen (16) in Bohrungen (15) des Lichtleistenabschnitts (12) eingesetzt und mit dem flexiblen elektrischen Leiter (17) verbunden sind.

10. Regalaufleger nach Anspruch 9, dadurch gekennzeichnet, daß die elektrischen Lampen (16) in senkrechte Bohrungen (15) der Lichtleistenabschnitte (12) eingesetzt sind und an deren Oberseite (13) mit dem flexiblen elektrischen Leiter (17) bzw. zwei flexiblen elektrischen Leitern (17) verlötet sind, die an der Oberseite (13) der Lichtleistenabschnitte (12) entlanglaufen und mit einem flexiblen Deckstreifen (18) abgedeckt sind.

11. Regalaufleger nach Anspruch 1, dadurch gekennzeichnet, daß jeder Plattenriegel (3) in seinem hinteren Bereich mindestensten eine querverlaufende Sollbruchlinie (9) aufweist.

12. Regalaufleger nach Anspruch 1, dadurch gekennzeichnet, daß jeder Plattenriegel (3) im Querschnitt eine obere Bodenplatte (23) aufweist, die mindestens an ihrem einen Längsrand mit einem nach unten ragenden Randflansch (24) verbunden ist.

13. Regalaufleger nach Anspruch 1, dadurch gekennzeichnet, daß alle Plattenriegel (3) zwei gemeinsame, parallel zur Vorderkante (2) durchlaufende Verankerungsrillen (7, 8) aufweist, in die die Trennstege (5) mit Verankerungsfüßen (6) eingesetzt sind.

14. Regalaufleger nach Anspruch 11, dadurch gekennzeichnet, daß die Trennstege (5) an den den Sollbruchlinien (9) der Plattenriegel (3) entsprechenden Stellen senkrechte Sollbruchlinien (10) aufweisen.
